# FASCICULE DE BREVET EUROPEEN

(11) **EP 1 777 168 B1**
(45) Date de publication et mention de la délivrance du brevet: **23.09.2009**
(21) Numéro de dépôt: 06121811.1
(22) Date de dépôt: 05.10.2006
(51) Int. Cl.: B65D 41/26

(54) **Dispositif de conditionnement et de dosage**
Dosier- und Verpackungsvorrichtung
Packaging and dosing device

(30) Priorité: 19.10.2005 FR 0553172
(43) Date de publication de la demande: 25.04.2007
(73) Titulaire: L'ORÉAL, 75008 Paris (FR)
(72) Inventeur: Rousselet, Guilhem, 94100 Saint-Maur-des-Fossés (FR); De Wagheneire, Daphné, 75010 Paris (FR)
(74) Mandataire: Julio, Charlotte

(56) Documents cités:
- EP-A- 0 261 713
- EP-A- 0 328 865
- WO-A-20/04053433
- WO-A-20/05002984
- US-A- 5 316 054

## Description

La présente invention a pour objet un dispositif de conditionnement d'un produit apte à s'écouler et muni d'un moyen de dosage de la quantité de produit dispensée. En particulier, la présente invention trouve une application pour le conditionnement et le dosage d'un produit cosmétique.

Par « produit cosmétique », on entend un produit tel que défini dans la Directive 93/35/CEE du Conseil du 14 juin 1993.

On connaît des dispositifs de conditionnement simple comportant un récipient dans lequel est conditionné un produit, le récipient comportant un col ménageant une ouverture pour permettre la distribution dudit produit. Généralement, la fermeture de tel récipient est obtenue par un bouchon monté de manière amovible sur ledit col. De tels dispositifs ne permettent pas de doser efficacement de petites quantités de produit. En effet, la distribution de produit est obtenue en présentant le récipient tête en bas, de manière à ce que le produit s'écoule par gravité.

Ces dispositifs de conditionnement sont parfois munis d'un verre doseur pour permettre de doser la quantité de produit distribué à utiliser. Dans les cas où ces dispositifs sont vendus à l'intérieur d'une boîte, le verre doseur est ajouté à l'intérieur de la boîte. En particulier, ce verre doseur peut être monté sur le dispositif, en particulier autour du bouchon de telle sorte que les parois latérales du verre doseur viennent entourer ce bouchon, jusqu'à venir au contact du pourtour extérieur du récipient. Des exemples sont divulgués par WO 2005/002984, US 5 316 054 et EP 0 261 713.

Le bouchon est généralement vissé sur le récipient et donc entraîné en rotation relativement à ce dernier, alors que le verre doseur est amené par translation autour du bouchon. Dans les cas où le verre doseur est emmanché sur le bouchon, la force de traction nécessaire à mettre en oeuvre par l'utilisatrice pour détacher le verre doseur doit être suffisamment faible pour pouvoir être obtenue manuellement. De fait, il est impératif de monter le verre doseur sur le bouchon, uniquement après que ce dernier ait été vissé sur le récipient.

En usine, la fabrication de tels dispositifs est longue et coûteuse car elle nécessite un nombre élevé d'étapes de manipulation.

L'invention vise à proposer un dispositif de conditionnement et de dosage qui soit pratique à utiliser et de construction peu chère.

L'invention a ainsi pour objet un dispositif de conditionnement d'un produit, notamment cosmétique, comportant
- un récipient contenant ledit produit,
- un organe de fermeture apte à obturer une ouverture du récipient,
- un réceptacle pour recevoir une dose dudit produit lorsque ladite ouverture est dégagée, le réceptacle étant monté de manière amovible sur ledit organe de fermeture, le réceptacle étant monté sur l'organe de fermeture de manière à ménager une zone de préhension latérale sur l'organe de fermeture, caractérisé en ce que le réceptacle comporte une ouverture (18), telle qu'en position montée sur l'organe de fermeture, l'accès à cette ouverture est masqué par ledit organe de fermeture et un évent de séchage (25) est ménagé entre le réceptacle et ledit organe de fermeture, l'évent de séchage est formé par une interruption locale d'un godron (23) formé sur le pourtour intérieur (21) du réceptacle (4).

Ainsi, la zone de préhension latérale permet la manipulation en une seule étape de l'unité formée par le réceptacle monté sur l'organe de fermeture. Cette unité est assemblée de telle sorte que la force de traction nécessaire pour obtenir le détachement du réceptacle relativement à l'organe de fermeture est d'au moins 15 N. La mesure de cette force de traction est effectuée en exerçant une force de traction longitudinale sur le réceptacle à une vitesse de 120 millimètres par minute, l'organe de fermeture étant maintenu à position axiale fixe. Avec un tel accrochage, le détachement du réceptacle de l'organe de fermeture peut être obtenu manuellement, et cette unité reste intègre lors de son convoyage en usine, via des bols vibrants.

Avantageusement, les moyens d'assemblage du réceptacle sur l'organe de fermeture sont choisis de telle sorte que la force de traction à exercer pour obtenir la désolidarisation de l'unité est inférieure à 40N de telle sorte qu'en moyenne les utilisateurs réussissent tous à détacher manuellement le réceptacle de l'organe de fermeture.

En position montée sur l'organe de fermeture, une ouverture du réceptacle par laquelle est reçue une dose de produit, peut être masquée par ledit organe de fermeture. Ainsi le pourtour intérieur du réceptacle définissant un volume utile destiné à recevoir une dose de produit est protégé des risques de souillures externes pendant le stockage du réceptacle sur l'organe de fermeture.

En particulier, l'organe de fermeture peut comporter une paroi de fond comportant une première face depuis laquelle se dresse une jupe de montage apte à coopérer avec le col du récipient, le pourtour extérieur de la jupe de montage présentant ladite zone de préhension. Dans ce cas, l'ouverture du réceptacle peut être masquée par la paroi de fond.

Par exemple, cette paroi de fond peut comporter un relief, présenté sur une seconde face opposée à la première, apte à coopérer avec le réceptacle pour assurer le montage de ce dernier sur ledit organe de fermeture.

Par exemple, le réceptacle peut être retenu par encliquetage sur l'organe de fermeture. Alternativement, il peut être retenu par vissage sur ledit organe de fermeture.

Un évent de séchage est ménagé entre le réceptacle et ledit organe de fermeture lorsqu'ils sont en position assemblée. Ainsi, même si une quantité résiduelle de produit ou d'eau reste sur les parois du réceptacle lorsqu'il est remonté sur l'organe de fermeture, l'évent permet un flux d'air à l'intérieur du réceptacle qui permettra l'évaporation de ces liquides résiduels et l'absence de condensation sur les parois. Les risques de développement de moisissures ou de bactéries dans le réceptacle sont ainsi prévenus.

Un autre avantage de cet évent tient au fait que le montage et le démontage du réceptacle relativement à l'organe de fermeture sont également facilités dans la mesure où il ne se crée pas de surpression dans le réceptacle lors du montage, ni de dépression lors du démontage.

Le réceptacle peut aussi avantageusement comporter un repère utile au dosage, en particulier une graduation. De préférence, ce repère est à distance des bords de l'ouverture du réceptacle de manière à pouvoir doser proprement une quantité voulue de produit.

Par exemple, l'organe de fermeture peut être retenu par vissage sur le col.

En particulier, un col du récipient peut être pourvu d'un moyen réducteur d'écoulement, par exemple emmanché en force à l'intérieur dudit col. Dans ce cas, l'organe de fermeture peut comporter un picot d'obturation apte à être engagé dans un orifice de ce moyen réducteur d'écoulement. En particulier, le passage ménagé par le moyen réducteur d'écoulement peut diminuer d'au moins 30%, et de préférence d'au moins 50% le passage défini par le col du récipient en l'absence de ce réducteur. La dimension de ces passages est évaluée au niveau d'une section transversale du col du récipient.

L'invention a pour objet, selon un autre de ses aspects, un dispositif de conditionnement d'un produit, notamment cosmétique, comportant
- un récipient contenant ledit produit et comportant une ouverture équipée d'un moyen réducteur d'écoulement pour la distribution dudit produit,
- un organe de fermeture apte à obturer cette ouverture,
caractérisé en ce qu'il comporte un réceptacle pour recevoir une dose dudit produit lorsque cette ouverture est dégagée, le réceptacle étant monté de manière amovible sur ledit organe de fermeture.

Avec un tel dispositif, l'invention permet de palier aux inconvénients des bouchons qui comportent une jupe interne de dosage, en plus d'une jupe de montage, cette jupe de dosage étant disposée à l'intérieur du col lorsque le bouchon est monté sur le récipient. L'invention permet de proposer un organe de fermeture qui reste propre et maintient la qualité du bouchage tout au long de l'utilisation du dispositif.

L'invention a en particulier pour objet l'utilisation d'un dispositif selon l'invention pour le conditionnement d'un produit cosmétique, notamment d'un produit actif de traitement de la peau.

L'invention sera mieux comprise à la lecture de la description qui suit et à l'examen des figures qui l'accompagnent. Celles ci ne sont présentées qu'à titre indicatif et nullement limitatif de l'invention. Les figures montrent :
- Figure 1 : une vue de profil d'un dispositif selon l'invention ;
- Figure 2 : une vue en coupe longitudinale d'un dispositif selon l'invention ;
- Figure 3 : une vue en coupe longitudinale d'un réceptacle du dispositif de la figure 2 ;
- Figure 4 : une vue en coupe longitudinale d'un organe de fermeture du dispositif de la figure 2 ;
- Figure 5 : une vue en coupe longitudinale selon le plan de coupe E-E de la figure 3.

La figure 1 montre un dispositif 1 comportant un récipient 2 obturé par un organe de fermeture 3 sur lequel est monté un réceptacle 4. Le dispositif 1 est représenté en position assemblée sur la figure 1. Le dispositif 1 comporte un axe longitudinal X, tel qu'une ouverture (non visible) du récipient 2 est définie sensiblement transversalement à cet axe longitudinal X. Le récipient 2 s'étend le long de cet axe longitudinal X. Le récipient 2 est par exemple cylindrique et comporte un col 5 qui le surmonte le long de l'axe X, également cylindrique, mais de section inférieure à celle du récipient 2.

Figure 2, le col 5 du récipient 2 définit l'ouverture 6 du récipient 2. En particulier, le pourtour extérieur du col 5 présente un filetage 7. L'organe de fermeture 3 comporte une paroi de fond 8 de laquelle dépasse une jupe de montage 9 qui présente de manière complémentaire un filetage 10 de manière à pouvoir être montée de manière amovible sur le col 5. Le pourtour extérieur de la jupe de montage 9 définit une zone de préhension latérale permettant la manipulation de l'organe de fermeture 3, en vu de son montage comme de son démontage sur le col 5, que le réceptacle 4 soit ou non monté sur cet organe de fermeture 3.

En usine, la pince qui saisit l'organe de fermeture au niveau de cette zone de préhension latérale peut amener l'organe de fermeture 3, surmonté de son réceptacle 4, au dessus du récipient 2 de telle sorte que l'axe de rotation de cette pince soit sensiblement superposé à celui de l'axe X.

En particulier, un embout 11 est monté à l'intérieur du col 5. Il est en particulier monté par serrage. A cet effet, il comporte une paroi transversale 12 qui est montée de manière à venir en butée contre un pourtour 13 du col 5. De cette paroi transversale 12 dépasse une jupe 14 emmanchée en force à l'intérieur du col 5. La paroi transversale 12 comporte un orifice 15 permettant la distribution du produit avec un débit réduit relativement au débit qui aurait été obtenu, dans les mêmes conditions, au travers de l'ouverture 6 dudit col 5. La section de cet orifice 15 est par exemple inférieure d'au moins 30%, et plus particulièrement d'au moins 50%, à la section transversale interne de l'ouverture 6. L'embout 11 est un moyen réducteur d'écoulement.

Lorsque l'organe de fermeture 3 est monté sur le col 5, un picot 16 dépassant de la paroi de fond 8 est engagé au travers de cet orifice 15 de manière à assurer un bouchage étanche dudit orifice 15.

Le réceptacle 4 est retenu sur le pourtour extérieur de l'organe de fermeture 3. En particulier, le réceptacle 4 est de forme sensiblement cylindrique de telle sorte qu'un bord 17 de l'ouverture 18 de ce réceptacle 4 est présenté contre le pourtour extérieur 19 de la paroi de fond 8 lorsque le réceptacle est monté sur l'organe de fermeture 3. Le contact entre le bord 17 et la paroi de fond 8 n'est pas étanche.

La paroi de fond 8 comporte un relief 20 apte à coopérer avec les parois latérales 22 du réceptacle 4. Comme représenté, le relief 20 est configuré pour s'engager par encliquetage à l'intérieur du réceptacle 4 et à coopérer avec le pourtour intérieur 21 de ces parois latérales 22.

En particulier, comme cela peut être observé Figure 3, le pourtour intérieur 21 du réceptacle 4 présente un godron 23 au moins en partie annulaire prévu pour coopérer par encliquetage avec le relief complémentaire 20 ici sous forme de dôme. Le dôme est en partie introduit dans le réceptacle 4 en position assemblée.

Selon des variantes de réalisation du relief 20, ce dernier peut coopérer avec le pourtour extérieur des parois latérales 22. En variante encore, ce relief 20 peut former une rainure dans la paroi de fond 8 de manière à y recevoir le bord 17 du réceptacle, la coopération avec les parois latérales 22 pour leur montage sur l'organe de fermeture 3 pouvant avoir lieu sur le pourtour intérieur et ou extérieur.

Figure 4, la jupe de montage 9 dépasse d'un premier côté de la paroi de fond 8, alors que le relief complémentaire 20 dépasse d'un deuxième côté, opposé au premier, de cette même paroi de fond 8. En positon assemblé, le bord 17 du réceptacle 4 vient en appui contre le pourtour radialement extérieur du relief 20. Le relief 20 émerge relativement à la paroi de fond 8 de telle sorte qu'il est entouré par une contre dépouille 24 dans laquelle vient s'engager le godron 23. La contre dépouille 24 du relief 20 est de préférence annulaire.

Un évent d'aération 25 est prévu pour permettre un flux d'air à l'intérieur du réceptacle lorsque ce dernier est monté sur l'organe de fermeture 3. Dans un mode particulier de réalisation représenté sur les figures, l'évent 25 est en partie obtenu par une interruption locale du godron 23.

Alternativement, l'évent 25 peut être obtenu par un pore formé au travers de la paroi latérale 22. Dans ce cas, le pore présente une section transversale définie en fonction de la viscosité du produit de manière à ce que ce dernier ne puisse pas s'écouler au travers dudit pore, même sous l'effet de la gravité dans des conditions normales d'utilisation. Ce pore a par exemple une section transversale inférieure à 1mm². Elle est par exemple inférieure à 10% de la section de l'ouverture 18. Ce pore est de préférence réalisé à proximité du bord 17.

Au niveau de cette interruption, l'épaisseur de la paroi latérale 22 est réduite de manière à former une encoche 26 en retrait relativement au godron 23, mais également en retrait relativement au pourtour intérieur 21. Cette encoche 26 s'étend le long de l'axe X, au-delà de la hauteur du godron 23 le long de cet axe X. Ainsi le canal d'air ménagé par cet évent 25 débouche dans le logement du réceptacle lorsqu'il est monté sur la paroi de fond 8. Par ailleurs pour éviter tout bouchage de ce canal d'air, il est également prévu un décrochement 27 du bord 17, de telle sorte qu'en position assemblée, un passage d'air est ménagé, même si en position montée le bord 17 est en butée contre la paroi de fond 8.

Dans un mode particulier de réalisation de l'organe de fermeture 3, Figure 4, ce dernier comporte une jupe annulaire 28 disposée de manière concentrique à l'intérieur de la jupe de montage 9, cette jupe annulaire 28 étant de longueur, le long de l'axe X, inférieure à la longueur du picot 16 le long de ce même axe, cette jupe annulaire 28 étant prévue pour venir en appui sur la paroi transversale 12 de l'embout 11 en position fermée. Ainsi l'enfoncement de l'embout 11 dans le col 5, et donc l'étanchéité de la fermeture, peuvent être obtenus dès lors que l'organe de fermeture 3 est vissé sur le col jusqu'à ce que la jupe annulaire 28 soit en butée contre l'embout 11. Cette jupe annulaire 28 permet d'assurer la fermeture du récipient tout en tolérant les variations de fabrication du récipient et de l'organe de fermeture.

Selon une variante de réalisation non représentée, l'organe de fermeture peut comporter un support présentant la jupe de montage 9, et donc la zone de préhension latérale, et un embout de distribution mobile en rotation relativement au support entre au moins une position de fermeture et une position de distribution dans laquelle des orifices du support et de l'embout de distribution coïncident. Dans une telle variante, le support peut être monté à demeure sur le récipient 2, par exemple par encliquetage, et l'organe de fermeture 3 peut être une « capsule service ».

En variante encore, le montage du réceptacle sur l'organe de fermeture peut être obtenu par coopération entre la paroi latérale 22 du réceptacle et le pourtour extérieur de la jupe de montage 9. Dans ce cas, le montage est tel que la paroi latérale 22 ne couvre qu'en partie seulement le pourtour extérieur de la jupe de montage 9 de manière à ménager au moins deux zones de préhension distinctes pour la manipulation en usine de l'organe de fermeture 3, ces deux zones de préhension étant de préférence diamétralement opposées. Par exemple, le bord 17 du réceptacle 4 peut comporter deux échancrures diamétralement opposées pour ménager des zones de préhension latérales de l'organe de fermeture 3, lorsqu'il est monté sur ce dernier.

De préférence, le bord 17 du réceptacle 4 est à distance du chant 31 de la jupe de montage 9, de telle sorte qu'il est prévu une zone de préhension annulaire de l'organe de fermeture 3, entre ce bord 17 et ce chant 31.

L'utilisatrice du dispositif 1 selon l'invention détache le réceptacle 4 de l'organe de fermeture 3. Elle détache ensuite l'organe de fermeture 3 du col 5, et présente l'orifice 15 au dessus de l'ouverture 18 du réceptacle 4. Le produit s'écoule alors par gravité, et ou du fait de pressions exercées sur les parois du récipient 2, lorsque ces dernières sont déformables. De préférence, l'utilisatrice redresse le récipient 2 dès lors que le niveau de liquide dans le réceptacle 4 atteint un niveau repère 29. Le produit est enfin prélevé par l'utilisatrice dans le réceptacle 4 au moyen d'un organe d'application, par exemple un coton.

Le niveau repère 29 est par exemple marqué sur tout le tour du réceptacle 4 par une indication annulaire, ici matérialisée par un bourrelet 30 dépassant du pourtour extérieur de la paroi latérale 22. En particulier, le réceptacle 4 délimite un volume tel que la dose de produit qui peut être identifiée grâce au niveau repère 29 est de l'ordre de 3 mL.

Dans le cas où le réceptacle comporte un pore pour former l'évent 25, il est par exemple réalisé entre le niveau repère 29 et le bord 17.

En particulier, au moins l'organe de fermeture 3, le réceptacle 4 et l'embout 11 sont obtenus de moulage à partir de matériaux thermoplastiques, en particulier à partir de matériaux polyoléfiniques tels que du polyéthylène ou du polypropylène. Ils peuvent également être obtenus à partir de matériaux thermodurcissables tels que les résines phénol-urée, en particulier la bakélite. Le récipient 2 est par exemple réalisé en verre ou aussi de moulage à partir d'un matériau thermoplastique.

Le récipient 2 est par exemple rempli d'une solution de soin de la peau.

Dans toute la description, l'expression « comportant un » doit être considérée comme étant synonyme de « comportant au moins un », sauf si le contraire est spécifié.

## Revendications

1. Dispositif (1) de conditionnement d'un produit, notamment cosmétique, comportant
- un récipient (2) contenant ledit produit,
- un organe de fermeture (3) apte à obturer une ouverture (6) du récipient,
- un réceptacle (4) pour recevoir une dose dudit produit lorsque cette ouverture est dégagée, le réceptacle étant monté de manière amovible sur ledit organe de fermeture, le réceptacle étant monté sur l'organe de fermeture de manière à ménager une zone de préhension latérale (9) sur l'organe de fermeture, le réceptacle comportant une ouverture (18), telle qu'en position montée sur l'organe de fermeture, l'accès à cette ouverture est masqué par ledit organe de fermeture **caractérisé en ce que** un évent de séchage (25) est ménagé entre le réceptacle et ledit organe de fermeture, l'évent de séchage étant formé par une interruption locale d'un godron (23) formé sur le pourtour intérieur (21) du réceptacle (4).

2. Dispositif selon la revendication 1 **caractérisé en ce que** l'organe de fermeture comporte une paroi de fond (8) comportant une première face depuis laquelle se dresse une jupe de montage (9) apte à coopérer avec un col (5) du récipient, le pourtour extérieur de la jupe de montage présentant ladite zone de préhension.

3. Dispositif selon la revendication 2 **caractérisé en ce que** l'ouverture du réceptacle est masquée par la paroi de fond.

4. Dispositif selon l'une quelconque des revendications précédentes **caractérisé en ce que** l'organe de fermeture comporte une paroi de fond (8) comportant un relief (20), présenté sur une seconde face, apte à coopérer avec le réceptacle pour assurer le montage de ce dernier sur ledit organe de fermeture.

5. Dispositif selon l'une quelconque des revendications précédentes **caractérisé en ce que** le réceptacle est retenu par encliquetage sur l'organe de fermeture.

6. Dispositif selon l'une quelconque des revendications 1 à 4 **caractérisé en ce que** le réceptacle est retenu par vissage sur l'organe de fermeture.

7. Dispositif selon l'une quelconque des revendications précédentes **caractérisé en ce que** le réceptacle comporte au moins un repère (29) utile au dosage, notamment une graduation.

8. Dispositif selon la revendication 7 **caractérisé en ce que** l'évent est formé entre le niveau repère et un bord (17) de l'ouverture (18) du réceptacle.

9. Dispositif selon l'une quelconque des revendications précédentes **caractérisé en ce que** l'organe de fermeture est retenu par vissage sur le col du récipient.

10. Dispositif selon l'une quelconque des revendications précédentes **caractérisé en ce qu'**il comporte un moyen réducteur d'écoulement (11) emmanché en force à l'intérieur du col.

11. Dispositif selon la revendication précédente **caractérisé en ce que** l'organe de fermeture comporte un picot d'obturation (16) apte à être engagé dans un orifice (15) du moyen réducteur d'écoulement.

12. Utilisation d'un dispositif selon l'une quelconque des revendications précédentes pour le conditionnement d'un produit cosmétique, notamment d'un produit actif de traitement de la peau.

## Claims

1. Device (1) for packaging a product, such as a cosmetic product, comprising
• a container (2) containing said product,
• a closing member (3) suitable for closing an opening (6) of the container, and
• a receptacle (4) for accepting a measured quantity of said product when this opening is opened, the receptacle being mounted removably on said closing member, the receptacle being mounted on the closing member in such a way as to leave a lateral grip area (9) on the closing member, and the receptacle comprising an opening (18), such that in the mounted position on the closing member, access to this opening is blocked by said closing member,
the device (1) being **characterized in that** a drying vent (25) is formed between the receptacle and said closing member, the drying vent being formed by a local interruption in a thickening (23) formed on the inside perimeter (21) of the receptacle (4).

2. Device according to Claim 1, **characterized in that** the closing member comprises a transverse wall (8) comprising a first face from which there extends an assembly skirt (9) suitable for engaging with a neck (5) of the container, said grip area being on the outside perimeter of the assembly skirt.

3. Device according to Claim 2, **characterized in that** the receptacle opening is blocked by the transverse wall.

4. Device according to any one of the preceding claims, **characterized in that** the closing member comprises a transverse wall (8) comprising a relief (20), presented on a second face, suitable for engaging with the receptacle to allow the latter to be assembled onto said closing member.

5. Device according to any one of the preceding claims, **characterized in that** the receptacle is held on the closing member by snap engagement.

6. Device according to any one of Claims 1 to 4, **characterized in that** the receptacle is retained on the closing member by threaded engagement.

7. Device according to any one of the preceding claims, **characterized in that** the receptacle comprises at least one marker (29) useful for measuring out, particularly a graduation.

8. Device according to Claim 7, **characterized in that** the vent is formed between the level of the marker and an edge (17) of the receptacle opening (18).

9. Device according to any one of the preceding claims, **characterized in that** the closing member is held on the container neck by threaded engagement.

10. Device according to any one of the preceding claims, **characterized in that** it comprises a drip-reducing means (11) force-fitted into the neck.

11. Device according to the preceding claim, **characterized in that** the closing member comprises a closing pin (16) suitable for engaging in an orifice (15) in the drip-reducing means.

12. Use of a device according to any one of the preceding claims for packaging a cosmetic product, such as an active skin-treatment product.

## Patentansprüche

1. Vorrichtung (1) zum Verpacken eines Produkts, insbesondere eines kosmetischen Produkts, die umfasst:
- einen Behälter (2), der das Produkt enthält,
- ein Schließorgan (3), das imstande ist, eine Öffnung (6) des Behälters zu verschließen,
- einen Auffangbehälter (4) für die Aufnahme einer Dosis des Produkts, wenn diese Öffnung freigelegt ist, wobei der Auffangbehälter ablösbar auf dem Schließorgan montiert ist, wobei der Auffangbehälter so auf dem Schließorgan montiert ist, das eine seitliche Griffzone (9) auf dem Schließorgan ausgebildet wird, wobei der Auffangbehälter eine solche Öffnung (18) aufweist, dass in der montierten Position auf dem Schließorgan der Zugang zu dieser Öffnung durch das Schließorgan abgedeckt ist, **dadurch gekennzeichnet, dass** ein Luftloch zum Trocknen (25) zwischen dem Auffangbehälter und dem Schließorgan vorgesehen ist, wobei das Luftloch zum Trocknen aus einer lokalen Unterbrechung einer Godronierung (23) gebildet wird, die auf dem inneren Umfang (21) des Auffangbehälters (4) ausgebildet ist.

2. Vorrichtung nach Anspruch 1, **dadurch gekennzeichnet, dass** das Schließorgan eine Bodenwand (8) umfasst, die eine erste Fläche umfasst, von der aus sich eine Montagehülle (9) erhebt, die dafür geeignet ist, mit einem Hals (5) des Behälters zusammenzuwirken, wobei der äußere Umfang der Montagehülle die Griffzone darstellt.

3. Vorrichtung nach Anspruch 2, **dadurch gekennzeichnet, dass** die Öffnung des Auffangbehälters durch die Bodenwand abgedeckt ist.

4. Vorrichtung nach einem der vorhergehenden Ansprüche, **dadurch gekennzeichnet, dass** das Schließorgan eine Bodenwand (8) umfasst, die ein Relief (20) aufweist, das auf einer zweiten Fläche vorhanden ist, das dafür geeignet ist, so mit dem Auffangbehälter zusammenzuwirken, dass seine Montage auf dem Schließorgan gewährleistet ist.

5. Vorrichtung nach einem der vorhergehenden Ansprüche, **dadurch gekennzeichnet, dass** der Auffangbehälter durch Einrasten auf dem Schließorgan festgehalten wird.

6. Vorrichtung nach einem der Ansprüche 1 bis 4, **dadurch gekennzeichnet, dass** der Auffangbehälter durch Aufschrauben auf dem Schließorgan festgehalten wird.

7. Vorrichtung nach einem der vorhergehenden Ansprüche, **dadurch gekennzeichnet, dass** der Auffangbehälter mindestens eine für die Dosierung brauchbare Markierung (29), insbesondere eine Skala, aufweist.

8. Vorrichtung nach Anspruch 7, **dadurch gekennzeichnet, dass** das Luftloch zwischen der Markierungshöhe und einem Rand (17) der Öffnung (18) des Auffangbehälters ausgebildet ist.

9. Vorrichtung nach einem der vorhergehenden Ansprüche, **dadurch gekennzeichnet, dass** das Schließorgan durch Aufschrauben auf dem Hals des Behälters festgehalten wird.

10. Vorrichtung nach einem der vorhergehenden Ansprüche, **dadurch gekennzeichnet, dass** sie eine Einrichtung für die Verringerung des Durchflusses (11) umfasst, die mit Kraft in das Innere des Halses eingesetzt wird.

11. Vorrichtung nach dem vorhergehenden Anspruch, **dadurch gekennzeichnet, dass** das Schließorgan einen Schließzapfen (16) umfasst, der dafür geeignet ist, in eine Öffnung (15) der Einrichtung für die Verringerung des Durchflusses eingeführt zu werden.

12. Verwendung einer Vorrichtung nach einem der vorhergehenden Ansprüche für das Verpacken eines kosmetischen Produkts, insbesondere eines für die Behandlung der Haut wirksamen Produkts.
